# EUROPÄISCHE PATENTSCHRIFT

(11) **EP 0 141 957 B1**
(45) Veröffentlichungstag und Bekanntmachung des Hinweises auf die Patenterteilung: **22.07.1987**
(21) Anmeldenummer: 84110598.4
(22) Anmeldetag: 06.09.1984
(51) Int. Cl.: H01R 4/24, H01R 23/66

(54) **Stecker für elektrische Flachkabel**
Plug for flat electrical cables
Fiche pour câbles plats électriques

(30) Priorität: 24.09.1983 DE 3334615
(43) Veröffentlichungstag der Anmeldung: 22.05.1985
(73) Patentinhaber: Quante Fernmeldetechnik GmbH, D-5600 Wuppertal 1 (DE)
(72) Erfinder: Quante, Hermann, D-5600 Wuppertal 1 (DE)
(74) Vertreter: Ludewig, Karlheinrich, Dipl.-Ing.

## Beschreibung

Die Erfindung bezieht sich auf Stecker der im Gattungsbegriff des Anspruches 1 genannten Art, die es erlauben, nicht abisolierte Adern eines elektrischen Flachkabels mittels einer sogenannten Durchdringungstechnik zu kontaktieren.

Es braucht dazu lediglich der die Adern umschließende gemeinsame Kabelmantel entfernt zu werden, während die Isolation der die einzelnen Adern umschließenden Leiter nicht mehr beseitigt zu werden braucht, wie es sonst in der Fernmeldetechnik bei Schraub-, Löt-Schweiß- oder Quetschverbindungen von Kontakten nötig ist, um z. B. einen Stecker eines Telefonapparates an das Flachkabel anzuschließen. Ein solcher Stecker ist aus der US-A-4 148 539 bekannt.

Bei dem in der bekannten Durchdringungstechnik anzuschließenden bekannten Stecker ist ein einstückiges Gehäuse mit einem Kanal zur Aufnahme des Kabelendes vorgesehen, daß an seinem der Kanalöffnung gegenüberliegenden Endbereich eine Schar von parallel zum Kanal verlaufenden äußeren Nuten aufweist, in welchen plättchenförmige Durchdringungskontakte stecken, die quer zum Kanalverlauf nebeneinander liegen. Im Bereich dieser Durchdringungskontakte ist der Aufnahmekanal für das Kabelende auf den Querschnitt der zwar mantelfreien aber noch die voll,- Isolierung auf ihren Leitern tragenden Adern verjüngt, wobei Längsrippen im Kanal die einzelnen Adern in Ausrichtung mit dem ihr fest zugeordneten Durchdringungskontakt in der äußeren Gehäusenut halten. Im Nutgrund sind Öffnungen vorgesehen, durch welche die plättchenförmigen Durchdringungskontakte durch den Schlag eines Hammers od. dgl. mit ihren inneren Schneidenden in den verjüngten Endteil des Kanals eingetrieben werden, dort die Isolierung der zugehörigen Adern durchdringen und auf den in der Isolierung befindlichen Leiter stoßen. Damit ist der Kontakt hergestellt, wobei das außerhalb des Gehäuses verbleibende andere Ende des plättchenförmigen Durchdringungskontakts das für den elektrischen Kontakt des Steckers an zugehörige Steckdosen od. dgl. bestimmende Kontaktende bildet. Bei diesem bekannten Stecker entstehen dadurch nebeneinanderliegende Kontaktplätze, die fest den entsprechend nebeneinanderliegenden Leitern in den Adern des Kabelendes zugeordnet sind.

Derartige Stecker zeichnen sich zwar durch eine einfache Montage aus, weil das abgemantelte Kabelende lediglich in den Aufnahmekanal des Gehäuses eingeschoben und auf die Durchdringungskontakte Druck ausgeübt zu werden braucht, doch ergibt sich der Nachteil, daß damit nicht andersartige, anderen Anwendungszwecken angepaßte Kontaktierungen der Leiter in den einzelnen Adern möglich sind. Die Leiter in den Adern können weder in einer anderen Reihenfolge an die bekannten plättchenförmigen Durchdringungskontakte angeschlossen werden, als es durch die Lage der nebeneinanderliegenden Adern im Kabelende möglich ist, noch kann der Leiter einer einzelnen Ader an mehrere verschiedene Durchdringungskontakte angeschlossen werden.

Bei dem bekannten Stecker erfolgt die Festlegung des Kabelendes durch Einschlagen einer federnden Zunge.

Der Erfindung liegt die Aufgabe zugrunde, einen Stecker der im Gattungsbegriff genannten Art zu entwickeln, der bei einfach zu handhabender Durchdringungskontaktierung des Kabels eine wahlfreie Zuordnung des Anschlusses der Ader-Leiter an die in einer festen Anordnung zueinander im Gehäuse sitzenden Durchdringungskontakte gestattet.

Dies wird erfindungsgemäß durch die im Kennzeichen des Anspruches 1 angeführten Merkmale erreicht.

Durch die Zweiteilung des Gehäuses in die Kappe und in den darin einsteckbaren Einsatz, kann jeder dieser beiden Bauteile die ihm zugedachten Aufgaben optimal erfüllen. Die Kappe dient zur Festlegung des Kabelendes und zur ordnungsgemäßen Positionierung der nicht abisolierten Adern in voneinander getrennten Bohrungen. Der Einsatz ermöglicht durch geeignete Auswahl der Z-förmigen Messer aus einer Schar unterschiedlich stark Z-verkröpfter Messer dort einen Kontaktsatz zu erzeugen, dessen als Schneidenden dienenden, herausragenden Z-Schenkel in einem bestimmten Anordnungsmuster stehen, welches ganz bestimmte der verfügbaren Durchstoßplätze zu den Bohrungen der Kappe benutzt, wenn der Einsatz in die Kappe montiert wird. Der Einsatz ist zunächst, wenn er mit den ausgewählten Z⁼ förmigen Messer bestückt wird, ein Messerhalter. Dann, bei der Montage in der Kappe wird der mit den Messern ausgerüstete Einsatz ein Schneidwerkzeug, das als Baueinheit den ganzen Kontaktsatz an den gewünschten Durchstoßplätzen der Kappe bis zu den Adern-Leitern hindurch treibt. Nach der Montage schließlich übernimmt der Einsatz die Funktion der Steckerbildung.

Um die fakultativen Durchstoßplätze von den Schneidenden der Z-förmigen Messer zuverlässig beim Montagevorgang des Einsatzes in der Kappe zu treffen, ist es empfehlenswert, jeden Durchstoßplatz durch eine Führungskammer zu bilden, die in Einsteckrichtung des Einsatzes verläuft und daher beim Montagevorgang die Schneidenden genau an den ihnen zugedachten Ort leitet. Die Kontaktplätze der zu Anschlußzwecken nach außen freiliegenden Z-Schenkel im Stecker nehmen stets die gleiche einheitliche Anordnung an, gleichgültig, welches Messer aus der Schar unterschiedlich stark Z-förmig verkröpfter Messer ausgewählt worden ist. Die Kontaktplätze werden dabei zweckmäßigerweise in einer oder mehreren Reihen im Einsatz angeordnet, die parallel zu den Bohrungen in der Kappe liegen. Man verwendet üblicherweise zwei Reihen und bildet den Einsatz aus einem durch Rasthaltungen od. dgl. in der Kappe verbindbaren Montageteil und einem außerhalb der Kappe verbleibenden Kernteil aus, wo die zu Kontaktzwecken freiliegenden Z-Schenkel an einander gegenüberliegenden Seitenflächen des Kernteils liegen und dort zweckmäßigerweise in C-förmig profilierten Schienen eingesteckt sind. Ausgehend von einem an einem bestimmten Kontaktplatz mit seinem einen Schenkel eingesteckten Z-förmigen Messer, stehen für den als Schneidende jeweils dienenden anderen Schenkel jene Durchstoßplätze in der Kappe zur Verfügung, die in einer senkrecht zur Verlaufsrichtung der Bohrung liegenden Ebene angeordnet sind. Je nachdem, wieweit der gewünschte Durchstoßplatz von dem vorgegebenen Kontaktplatz im Montagezustand entfernt ist, wird die Z-förmige Verkröpfung der Messer ausgewählt.

Zur Unterbringung der verschiedenen Z-förmigen Verkröpfungen der jeweils ausgewählten Messer besitzt der einheitliche Einsatz zweckmäßigerweise auf der der Kappe zugekehrten Seite eine ausreichend große Aussparung, in welcher Anlagestellen, in Form von Stoßflächen oder seitlichen Schultern vorgesehen sind, welche die individuellen ausgewählten und eingesteckten Messer abstützen. Dadurch ist eine zuverlässige Position der Messer während der Durchstoßarbeit bei der Montage des Einsatzes in der Kappe gewährleistet. Zweckmäßigerweise wird die Einsteckrichtung der Messer in der Kappe in der gleichen Richtung ausgeführt, in welche der Einsatz später zu Montagezwecken in die Kappe eingefügt wird.

Von besonderer Bedeutung ist es, die nicht abisolierten Adern in der Kappe auch noch in dem Zwischenstuck mechanisch abzufangen, welches zwischen den ausgewählten Durchstoßplätzen für die Schneidenden der Messer und der Festlegungsstelle des Kabels in der Kappe liegt. Dadurch können nämlich Zug-, Druck- und Drehbewegungen am Kabel, wie sie bei Gebrauch des Steckers auftreten können, sich nicht bis in den Bereich der Kontaktierung des Schneidendes am Adern-Leiter fortsetzen und dort die elektrische Verbindung beeinträchtigen. Solche Abfangstellen der Adern können durch eine Verformung der Wandung der Bohrung erzeugt werden, wozu es vorteilhaft ist, einen Stopfen aus der Wandung des Bohrloches auszuschneiden und bereichsweise in das Bohrloch einzudrücken, so daß er sich dort festklemmt. Dies kann in einem Sackloch innerhalb der Kappe geschehen. Diese Maßnahmen sind unabhängig von der erwähnten Aufgabe und Lösung der Z-förmig verkröpften Messer von allgemeiner Bedeutung, weshalb diese Maßnahmen auch in anderen Fällen anwendbar sind.

In den Zeichnungen ist die Erfindung in einem Ausführungsbeispiel dargestellt. Es zeigen:
Fig. 1 die Seitenansicht eines für den Anschluß eines Telefonkabels geeigneten Steckers nach der Erfindung in etwa natürlicher Größe,
Fig. 2 in vielfacher Vergrößerung den Längsschnitt durch den einen Bauteil des Steckers, nämlich eine Kappe, vor Einführung des Kabelendes,
Fig. 3 in einer zu Fig. 2 entsprechenden Vergrößerung den anderen Teil des Steckers, nämlich einen mit ausgewählten Durchdringungskontakten versehenen Einsatz,
Fig. 4 eine Schnittansicht durch den zur Aufnahme des Kabelendes dienenden oberen Bereich der Kappe längs der Schnittlinie IV-IV von Fig. 2, wo auch die Schnittführung 11-11 für den Längsschnitt von Fig. 2 angedeutet ist,
Fig. 5 in noch stärkerer Vergrößerung einen Horizontalschnitt durch den Einsatz längs der Schnittlinie V-V von Fig. 3,
Fig. 6 in vielfacher Vergrößerung die Vorderansicht eines beim erfindungsgemäßen Stecker verwendeten Durchdringungskontakts vor dessen Einbau,
Fig. 7 eine Seitenansicht des in Fig. 6 gezeigten Durchdringungskontakts,
Fig. 8 einen der Fig. 2 und 3 entsprechenden Längsschnitt durch den Stecker, wo das Kabelende in die Kappe eingeführt und befestigt und dessen Adern durch den eingesteckten Einsatz über die Durchdringungskontakte kontaktiert sind,
Fig. 9 in einer stärkeren Vergrößerung eine Querschnittansicht durch den montierten Stecker längs der Schnittlinie IX-IX von Fig. 8.

Der Stecker besteht gehäusemäßig aus einer Kappe 10 und einem darin einsteckbaren Einsatz 20, deren Aufbau am besten aus Fig. 2 und 3 zu erkennen ist.

Die Kappe 10 umfaßt einen Kanal 11 zur Aufnahme des am besten aus Fig. 8 ersichtlichen Endes 30 eines Flachkabels, das in einem gemeinsamen Kabelmantel 31 mehrere in einer Ebene nebeneinander liegende Adern 32 trägt. Die Adern 32 bestehen ihrerseits jeweils aus einer Isolierung 33, in welcher der eigentliche Leiter 34, bei einem Telefonkabel eine aus mehreren Drähten bestehende Litze angeordnet ist. Das Kabelende 30 ist abgemantelt, so daß, wie Fig. 8 verdeutlicht, die Adern 32 zwar frei liegen, aber noch nicht von ihrer Isolierung 33 abgelöst sind. Auf dem Kabelende 30 ist eine Knickschutztülle 35 fest aufgesetzt, die einen radialen Vorsprung 36 zwecks Festlegung des Kabelendes in der Kappe 10 besitzt.

Für die Aufnahme des Vorsprungs 36 der Knickschutztülle 35 besitzt, wie am besten aus Fig. 2 hervorgeht, der Kanal 11 eine Ausnehmung 12, von welcher er sich über ein trichterförmiges Übergangsstück 13 in längsverlaufende Bohrungen 14 verjüngt, die anzahlmäßig und weitenmäßig dem Profil der nicht abisolierten einzelnen Adern 32 entsprechen. Die Festlegung des Kabelendes 30 in der Kappe 10 vollzieht sich dabei in folgender Weise:

Nachdem, wie bereits geschildert wurde, das Kabelende 30 mit der Knickschutztülle 35 versehen und abgemantelt worden ist, wird das Kabelende 30 in den Kanal 11 der Kappe 10 eingeschoben. Dabei werden die Adern 32 durch das trichterförmige Übergangsstück 13 selbsttätig in die ihnen zugeordneten Bohrungen 14 überführt, die, wie am besten aus Fig. 9 hervorgeht, durch einen Teil 15 der Kappe getrennt sind. In dem trichterförmigen Übergangsstück 13 vorgesehene Rippen 16 bilden Leitflächen bei dieser Führung. Die Bohrungen 14 sind ringsum mit geschlossenen Wandungen versehen, was auch gegenüber zur Kappenunterseite hin weisenden Führungskammern 17 gilt, die durch eine Verschlußhaut 18 abgedeckt sind. Dadurch lassen sich die Adern glatt durchführen, ohne im Bereich der mehrfach in Ausrichtung mit den einzelnen Bohrungen 14 angeordneten Führungskammern 17 hängenzubleiben.

Die Adernenden 37 treten, wie Fig. 8 verdeutlicht, zu Kontrollzwecken in einer endseitigen Aussparung 19 der Kappe aus, deren Endfläche auch als Anschlag für die Adernenden 37 dienen kann. Von der Kappenunterseite aus zugänglich befindet sich ein Sackloch 38, das jeweils in Ausrichtung mit jeder Bohrung 14 angeordnet ist und durch Verformungen 39, gemäß Fig. 8, der dazwischenliegenden ursprünglichen Wandung 40, gemäß Fig. 2, eine Abfangung der einzelnen Adern jenseits des in der erwähnten Ausnehmung 12 sitzenden Vorsprungs 36 der Knickschutztülle 35 in dem Kanal 11 schafft. Von dieser Verformungsstelle 39 an ist die Ader 32 in der Bohrung 14 stillgesetzt; Drehungen, Zugbeanspruchungen und Druckbeanspruchungen wirken sich nicht mehr in einer störenden Bewegung der Ader 32 im Bohrloch 14 aus.

Diese Verformungen 39 könnten auch auf andere als die dargestellte Weise erzeugt sein, indem man z. B. aus der Wandung 40 einen profilierten Stopfen ausschneidet, der eingedrückt wird und dadurch die Ader 32 in der Bohrung 14 abfängt. Der Stopfen verklemmt sich und die von ihm erfaßte Ader 32.

Ausweislich der Fig. 3, 5 und 9 besteht der in sich einstückige Einsatz 20 aus einem verbreiterten Montageteil 21, der für die Verbindung mit der Kappe 10 sorgt, und einem demgegenüber abgesetzten Kernteil 22, der die elektrischen Kontaktstellen bestimmt. Auf ihrer der Kappe 10 zugekehrten Seite besitzt der Einsatz 20 eine Aussparung 23, von welcher aus Durchdringungskontakte in Form Z-förmiger Messer 41 mit ihrem einen Schenkel 42 vertikal einführbar sind. Diese Z-Schenkel werden durch Öffnungen 24 im Boden der Aussparung 23 hindurchgeführt und gelangen im anschließenden Kernteil 22 in C-profilierte, hinterschnittene Längsnuten 25. In vollem Einsteckzustand der Messer 41 legen sich die durch die Verkröpfung bestimmten Z-Stege der einzelnen Messer an Anlagestellen in der Aussparung 23, nämlich an Stoßflächen 25, welche den Z-Steg hinterfangen. Als weitere Anlagestellen sind auch noch seitliche Schulterflächen 26 in der Aussparung 23 vorgesehen, welche, zumindest in einigen Fällen, die an den Z-Steg 43 sich anschließenden Anfangsbereiche des anderen Z-Schenkels 44 begleiten.

Die Messer haben den aus der Fig. 6 und 7 ersichtlichen grundsätzlichen Aufbau. Das Messer 41 besteht aus einem Z-förmigen Blechstreifen mit besonderem Umriß. Das Ende 63 des in den Einsatz 20 einzuführenden Z-Schenkels 42 ist hinsichtlich der Blechdicke, wie Fig. 6 zeigt, zugeschärft und im Blechumriß gerundet, was aus Fig. 7 hervorgeht. Das erleichtert die Einfädelung des Z-Messers. Im Einsteckzustand, wenn die Z-Schenkel in den Nuten 27 des Kernteils 22 positioniert sind, bilden die Schenkel feste Kontaktplätze für den Stecker, wenn der Stecker mit einer entsprechenden komplementären Steckdose zusammenwirkt. Diese Z-Schenkel 42 können daher als die "Kontaktenden" dieser messerartigen Durchdringungskontakte 41 aufgefaßt werden. Diese Kontaktenden 42 sind bei allen Messern 41 einheitlich ausgebildet.

Eine entsprechende einheitliche Ausbildung haben auch alle Messer 41 hinsichtlich des anderen Z-Schenkels 44. Dort sind zunächst seitlich vorspringende Schultern 45 vorgesehen, die in entsprechend gestaltete, nicht näher gezeigte Anlagestellen im Inneren der Aussparung 23 sich legen und Druckbeanspruchungen bei der noch näher zu beschreibendes Einsteckmontage des Einsatzes 20 in die Kappe 10 aufnehmen. Die Z-Schenket 44 enden schließlich in Doppelspitzen 46, die als Schneidkanten dienen, an welcher sich beidlängsseitig des Schenkels Sägezahnprofile 47 anschließen, die zur noch näher zu beschreibenden Verankerung dienen. Die bei der Erfindung anwendbaren Messer 41 unterscheiden sich voneinander hinsichtlich der Stärke der Z-förmigen Verkröpfung, also dem Versatz der beiden Schenkel 42, 44 zueinander, welcher sich aus der Länge des dazwischenliegenden Z-Stegs 43 ablesen läßt. Dies ergibt sich aus der erfindungsgemäßen Zielsetzung bei der Montage des Steckers, wozu folgendes gilt:

Zur Montage des Steckers wird der mit den Messern 41 bestückte Einsatz 20 als Baueinheit in die Kappe 10 eingeführt. Die aus dem Einsatz 20 herausragenden Z-Schenkel bilden miteinander ein Anordnungsmuster, welches von der Auswahl der jeweils verwendeten Messer 41 hinsichtlich des Ausmaßes ihrer Verkröpfung 43 äbhängt. Die Schneidkanten 46 dieser Z-Schenkel 44 gelangen dabei zunächst in eine ihr zugeordnete Führungskammer 17, wenn der Einsatz gemäß Fig. 3 im Sinne des dort eingezeichneten Pfeils 50 in die Kappe 10 hineinbewegt wird. Die Führungskammern 17 bewirken eine genaue Zentrierung und lenken die Schneidkanten 46 an die Verschlußhaut 18 im Boden der Kammer 17, welche durchstoßen wird. Bei der weiteren Einsteckbewegung 50 dringen die Schneidkanten 46 in die ihnen zugeordnete Bohrung 14 und dringen in die Isolierung der dort vorausgehend in der Kappe 10 positionierten Ader 32 ein, wo sie mit dem Leiter 34 in einwandfreier elektrischer Verbindung kontaktieren. Welche Führungskammer 17 der verschiedenen Bohrungen 14 dabei führungswirksam wird, hängt ab vom Ausmaß der Verkröpfung 43 des dabei verwendeten Messers 41. Dies richtet sich nach folgenden Gesichtspunkten:
Wie bereits oben erwähnt wurde, nehmen die als Kontaktenden fungierenden Z-Schenkel 42 feststehende Kontaktplätze 48 am Kernteil 22 des Steckers ein. Durch begleitende Längsrippen 51 zwischen den Kontaktplätzen 48 erhält der steckbare Kernteil 22 ein definiertes Umrißprofil, des ihn für bestimmte Steckdosen verbindungsfähig macht, die ein entsprechendes komplementäres Öffnungsprofil aufweisen. Diese Kontaktplätze 48 liegen, wie am besten aus Fig. 5 zu ersehen ist, in zwei Reihen 60 nebeneinander, nämlich auf den beiden Längsseiten des erwahnten Kernteils 22 im Einsatz 20. Diese beiden Anordnungsebenen der Kontaktplätze 48 liegen parallel zur Verlaufsrichtung der Bohrungen 14, wenn man den Montagezustand des Steckers gemäß Fig. 8 betrachtet. Die Erfindung ermöglicht nun durch Auswahl eines Messers 41 mit geeigneter Verkröpfung 43, daß die Schneidkanten des zugehörigen anderen Z-Schenkels 44 mit dem Leiter einer bestimmten gewünschten Ader 32 des Kabels kontaktieren. Es braucht lediglich dafür gesorgt zu werden, daß, ausgehend von dem Kontaktplatz 48 im Einsatz 20 dieser als Schneidende wirkende Z-Schenkel 44 soweit versetzt ist, daß er bei der vorerwähnten Einsteckbewegung 50 von Fig. 3 die entsprechend seitlich versetzte Führungskammer 17 trifft, die ihn auf die zugehörige Ader 32 in der Bohrung 14 leitet. Im Montagezustand des Steckers gesehen, stehen also einem gegebenen Kontaktplatz 48 im Kernteil 22 eine der Anzahl der Bohrungen 14 entsprechende Schar von Führungskammern für den als Schneidende wirksamen Z-Schenkel 44 zur Verfügung. Die in der Ebene dieses betrachteten Kontaktplatzes 48 angeordneten Führungskammern 17 bieten also wählbare Durchdringungsstellen für das Messer 41. Diese Führungskammern 17 liegen also in einer Ebene 61, die senkrecht zur Verlaufsrichtung der Bohrungen 14 orientiert ist. Die Öffnungen der Führungskammern 17 sind daher als fakultative Durchstoßplätze 49 für den schneidenden Z-Schenkel 42 anzusehen.

Somit ermöglicht es die Erfindung, ausgehend von einer einheitlichen Kappe 10, einen Stecker zu entwickeln, dessen Kontakte in verschiedener Weise mit den Leitern der einzelnen Adern 32 elektrisch verbunden werden können. Der Erfindung steht eine Schar von unterschiedlichen Messern 41 zur Verfügung, die sich durch ihre Verkröpfung unterscheiden, also zueinander unterschiedlich lange Z-Stege 43 aufweisen. In Abhängigkeit davon, an welchen der Adern ein vorgegebener Kontaktplatz 48 angeschlossen werden soll, wird das entsprechende Messer 41 ausgewählt und an dieser Stelle 23, 24, 27 in den Einsatz 20 eingesetzt, wo es für die Steckermontage zwar fest verankert, aber gegen ein anderes Messer im demontierten Zustand des Steckers austauschbar ist. Wie ersichtlich, wird durch die Auswahl der Messer die gewünschte Kontaktierung der diversen Adern 32 in der Kappe 10 erreicht; die schneidwirksamen Z-Schenkel 44 nehmen ein bestimmtes Anordnungsmuster zueinander an, wodurch bestimmte Durchstoßplätze 49 in der Kappe 10 benutzt werden. Wie ein Vergleich in Fig. 9 erkennen läßt, kann die Höhenlage des Z-Stegs 43 in Abhängigkeit vom Ausmaß der Verkröpfung variieren.

Bei der Einsteckarbeit 50 des Einsatzes 20 in die Kappe 10 gelangt dessen Montageteil 21 zwischen tiefer gezogene Seitenflächen 52 der Kappe 10, wo eine Verbindung zwischen diesen beiden Bauteilen stattfindet. Hierzu werden im vorliegenden Fall Rasthaltungen verwendet, die aus Rastvorsprüngen 53, 54 am Montageteil 21 des Einsatzes und aus entsprechenden Rastöffnungen 55, 56 in den Seitenwänden 52 bestehen, welche bei der vertikalen Einsteckbewegung von selbst miteinander in Eingriff kommen und die Endlage sichern. Wie aus Fig. 9 ersichtlich, gelangen die oberen Kanten der Schultern 45 vor die Bodenfläche der Kappe. Im Montagezustand greift der Montageteil 21 des Einsatzes 20, gemäß Fig. 3 und 8 mit einem Ansatz 28 in den Bereich hinter der Ausnehmung 12 der eingeführten Knickschutztülle 35, wodurch auch der Einsatz zur Festlegung des Kabelendes beiträgt.

Die Kappe 10 besitzt ein vertieft liegendes Feld 57, worin ein Bezeichnungsschild über Hersteller und Art des Steckers geschützt aufgenommen werden kann.

Um eine federnde Sicherung des Steckers im Gebrauchsfall zu erreichen, ist bei der Erfindung am Einsatz 20 ein einstückiger Rasthaken 29 angeformt, dessen freies Ende von einer Stirnwand 58 der Kappe abgedeckt ist. Im montierten Zustand des Steckers greifen, wie am besten aus Fig. 8 hervorgeht, die Sägezahnprofile 47 am schneidenden Z-Schenkel 44 des Messers in die Wandbereiche der Kappe im Umfeld der ausgewählten Bohrung 14 ein.

Wie bereits erwähnt wurde, ist es ohne weiteres möglich, in dem Stecker durch entsprechende Auswahl abweichend verkröpfte Messer 41 eine andere Kontaktierung der Adern 32 des Kabels herbeizuführen. Wenn es darum geht, dabei dies auch äußerlich erkennen zu können, so kann man zwar die Kappe 10 belassen, wählt aber dann einen Einsatz, dessen Kernteil 22 abweichend demgegenüber profiliert ist, z. B. eine andere Positionierung oder Dimensionierung der Rippen 51 besitzt. So kann eine ungewollte Vertauschung der Stecker mit unterschiedlicher Kontaktierung verhindert werden und doch wird ein einheitlicher Aufbau der Stecker aus wenigen Bauteilen gewährleistet.

In Fig. 5 ist durch die strichpunktierten Linien 60 die parallele Anordnungsebene der Kontaktplätze 48 im Einsatz gezeigt, die übereinstimmend mit dem Längsverlauf der Bohrungen 14 in der Kappe 10 ausgerichtet ist, worauf bereits eingegangen wurde. Strichpunktiert ist in Fig. 8 weiterhin die senkrecht zu den Bohrungen 14 verlaufende Anordnungsebene 61 angedeutet, in welcher die fakultativen Durchdringungsstellen 49 bzw. Führungskammern 17 für den wahlweisen Eintritt eines an einem bestimmten Kontaktplatz 48 eingesteckten Messers 41 für dessen schneidwirksamen Z-Schenkel 44 sich ergeben. Zu erwähnen ist noch, daß, gemäß Fig. 3, die Einsteckrichtung 53 der Messer 41 in den Einsatz 20 in der gleichen Richtung erfolgt wie die erwähnte Einsteckbewegung 50 des Einsatzes 20 in die Kappe 10. Dadurch ist ein Lösen der eingesetzten Messer 41 beim Montagevorgang des Steckers ausgeschlossen. In Fig. 9 ist der Versatz des Kontaktplatzes 48 im Einsatz 20 von dem ausgewählten Durchstoßplatz 49 in der Kappe 10 mit 59 bezeichnet und entspricht der Länge des Z-Stegs 43 im zugehörigen Messer 41.
10 Kappe
11 Kanal
12 Ausnehmung
13 Übergangsstück
14 Bohrung
15 Teil der Kappe
16 Leit-Rippe
17 Führungskammer
18 Verschlußhaut
19 Aussparung
20 Einsatz
21 Montageteil
22 Kernteil
23 Aussparung
24 Öffnung
25 Stoßfläche
26 seitliche Schulterfläche
27 Nut
28 Ansatz
29 Rasthaken
30 Kabelende
31 Kabelmantel
32 Ader
33 Isolierung von 32
34 Leiter in 32
35 Knickschutztülle
36 radialer Vorsprung von 35
37 Adernende
38 Sackloch
39 Verformung in 38
40 Wandung bei 38
41 Z-förmiges Messer
42 Z-Schenkel, Kontaktende
43 Z-Steg, Verkröpfung
44 Z-Schenkel, Schneidende
45 Schulter bei 44
46 Doppelspitze, Schneidkante
47 Sägezahnprofil bei 44
48 Kontaktplatz bei 22
49 Durchstoßplatz bei 17
50 Pfeil der Einsteckrichtung
51 Rippe
52 Seitenwand von 10
53 Rastvorsprung
54 Rastvorsprung
55 Rastöffnung
56 Rastöffnung
57 vertieftes Feld in 10
58 Stirnwand von 10
59 Versatz zwischen 38, 49
60 Anordnungsebene von 48
61 Anordnungsebene von 49
62 Einsteckrichtung von 41 in 20

## Patentansprüche

1. Stecker für elektrische Flachkabel mit mehreren, in einer Ebene nebeneinanderliegenden Adern (32) in einem gemeinsamen Kabelmantel (31), insbesondere für die Fernmeldetechnik,
mit aus einem Gehäuse (10, 20) mit einem Kanal (11) zur Aufnahme des Kabelendes (30), wobei
der Kanal (11) - ausgehend von einem weiten, zur Festlegung des Kabelmantels (31) dienenden Anfangsteil (12) - sich auf einen Endteil (13) verjüngt,
dessen (13) lichte Weite dem Querschnitt der zwar mantelfreien aber noch die volle Isolierung (33) auf ihren Leitern (34) tragenden Adern (32) entspricht,
und im Gehäuse (10, 20), ausgerichtet mit den nicht abisolierten Adern (32) im Kanal-Endteil Durchdringungskontakte (41) angeordnet sind,
die (41) im Gebrauchsfall jeweils mit ihrem einen, im Gehäuseinneren befindlichen Schneidende (44) die zugehörige Ader-Isolierung (33) bis zum Ader-Leiter (34) durchstoßen, und
mit ihrem anderen außerhalb des Gehäuses (10, 20) befindlichen Kontaktende (42) in feststehenden Kontaktplätzen (48) angeordnet sind, die bei allen Steckern stets die gleiche, einheitliche Anordnung zueinander aufweisen,
dadurch gekennzeichnet,
daß das Gehäuse aus einer den Aufnahmekanal (11) enthaltenden Kappe (10) einerseits und aus einem die Durchdringungskontakte (41) halternden, in die Kappe (10) einsteckbaren Einsatz (20) andererseits besteht,
daß der Endteil des kappenseitigen Aufnahmekanals (11) in voneinander getrennte (15) Bohrungen (14) gegliedert ist, welche die unabisolierten Adern (32) des Kabels einzelweise aufnehmen,
daß die Kappe (10) - in Ausrichtung mit der Lage der Adern-Leiter (34) in jeder Bohrung (14) - mehrere, jeweils in Einsteckrichtung des Einsatzes weisende, fakultative Durchstoßplätze (49) für die Schneidenden (44) der Durchdringungskontakte (41) besitzt,
daß die Durchdringungskontakte (41) aus Z-förmig verkröpften Messern (41) bestehen,
deren Z-Schenkel einerends die Schneid (44)-und andererends die Kontaktenden (42) bilden und
die jeweils - entsprechend dem jeweiligen seitlichen Versatz (59) zwischen den feststehenden Kontaktplätzen (38) im Einsatz (20) und den gewünschten Durchstoßplätzen (49) in der Kappe (10) - aus einer Schar unterschiedlich stark Z-förmig verkröpfter (43) Messer (41) auswählbar sind, und daß
die ausgewählten Messer (41) in ihren die Kontaktenden bildenden Z-Schenkeln (42) austauschfähig in den Einsatz (20) einfügbar sind und mit ihren die Schneidenden bildenden Z-Schenkeln (44) ein der Messer-Auswahl entsprechendes Anordnungsmuster im Einsatz (20) erzeugen, sowie als baueinheitlicher Kontaktsatz mit dem Einsatz (20) gemeinsam in die ausgewählten Durchstoßplätze (49) in der Kappe (10) eindrückbar sind.

2. Stecker nach Anspruch 1, dadurch gekennzeichnet, daß die fakultativen Durchstoßplätze (49) durch Führungskammern (17) für die Schneidenden (44) in der Kappe (10) bestimmt sind, die in Einsteckrichtung (50) des Einsatzes (20) weisen.

3. Stecker nach Anspruch 1 oder 2, dadurch gekennzeichnet, daß - im Montagezustand des Einsatzes (20) in der Kappe (10) - die Kontaktplätze (48) für die Messer (41) in einer oder mehreren Reihen (60) im Einsatz angeordnet sind, die parallel zu den die nicht abisolierten Adern (32) aufnehmenden Bohrungen (14) in der Kappe (20) liegen.

4. Stecker nach einem der Ansprüche 1 bis 3, dadurch gekennzeichnet, daß einem bestimmten Kontaktplatz (48) im Einsatz (20) eine Schar von in der gleichen Anordnugnsebene (61) liegenden fakultativen Durchstoßplätze (49) in der Kappe zugeordnet ist.

5. Stecker nach Anspruch 3 oder 4, dadurch gekennzeichnet, daß die Anordnungsebene (61) der fakultativen Durchstoßplätze (49) in der Kappe (10) senkrecht zur Verlaufsrichtung der die nicht abisolierten Adern (32) aufnehmenden Bohrungen (14) liegt.

6. Stecker nach einem der Ansprüche 1 bis 5, dadurch gekennzeichnet, daß - vor Montage des mit Messern (41) bestückten Einsatzes (20) in der Kappe (10) - die Bohrungen (14) gegenüber den in sie mündenden Führungskammern (17) eine geschlossene Wand (18) aufweisen, welche erst bei der Montage von den die Schneidenden bildenden Z-Schenkeln (44) der Messer (41) durchstoßbar sind.

7. Stecker nach einem der Ansprüche 1 bis 6, dadurch gekennzeichnet, daß der Einsatz (20) auf seiner im Montagezustand der Kappe (10) zugekehrten Seite eine Aussparung (23) aufweist, in welcher die verschiedenen Z-förmigen Verkröpfungen (43) der Messer (41) entsprechend deren Auswahl aufgenommen sind.

8. Stecker nach einem oder mehreren der Ansprüche 1 bis 7, dadurch gekennzeichnet, daß der Einsatz (20), insbesondere die in ihm befindliche Aussparung (23), Anlagestellen (25) besitzt, an denen die Messer (41) mit den verschiedenen Z-förmigen Verkröpfungen (43) abstützbar sind.

9. Stecker nach Anspruch 8, dadurch gekennzeichnet, daß die Anlagestellung (25) aus die Z-Verkröpfung (43) in Einsteckrichtung (62) der Messer (41) unterfangenden Stoßflächen (25) bestehen.

10. Stecker nach Anspruch 8, dadurch gekennzeichnet, daß die Anlageflächen aus seitlichen Schulterflächen (26) bestehen, welche die an die Verkröpfung (43) sich anschließenden Anfangsbereiche der Z-Schenkel (44) begleiten.

11. Stecker nach einem der Ansprüche 1 bis 10, dadurch gekennzeichnet, daß die Z-förmigen Messer (41) von der der Kappe (10) zugekehrten Seite aus in der gleichen Richtung (62) in den Einsatz (20) einsteckbar sind, in welcher (50) der Einsatz (20) später zu Montagezwecken in die Kappe (10) einfügbar ist.

12. Stecker nach einem der Ansprüche 1 bis 11, dadurch gekennzeichnet, daß der Einsatz (20) aus einem in die Kappe (10) greifenden Montageteil (21) und aus einem die außenseitigen Kontaktplätze (48) für die Z-förmigen Messer (41) bestimmenden Kernteil (22) besteht.

13. Stecker nach Anspruch 12, dadurch gekennzeichnet, daß der Montageteil (21) durch Rasthaltungen (53, 54, 55, 56) mit der Kappe (10) verbindbar ist.

14. Stecker nach Anspruch 12 oder 13, dadurch gekennzeichnet, daß der Kernteil (22) in Einsteckrichtung (62) der Messer (41) verlaufende Nuten (27) mit hinterschnittenem T-Profil zur Aufnahme der die Kontaktenden bildenden Z-Schenkel (42) aufweist.

15. Stecker nach einem der Ansprüche 1 bis 14, dadurch gekennzeichnet, daß die nicht abisolierten Adern (32) in der Kappe (10) in jenem Teilstück einzeln mechanisch abgefangen (39) sind, welches zwischen dem ausgewählten Durchstoßplatz (49) für das Schneidende (44) des Messers (41) und der Festlegungsstelle (12, 36) des Kabelmantels (31) liegt.

16. Stecker nach Anspruch 15, dadurch gekennzeichnet, daß die Abfangstellen (39) der einzelnen Adern (32) an der Übergangsstelle des Aufnahmekanals (11) in das die Führungskammern (17) aufweisende Feld angeordnet sind.

17. Stecker nach Anspruch 15 oder 16, dadurch gekennzeichnet, daß die Abfangstelle (39) in einem zum Einsatz (20) hin offenen Sackloch (38) in der Kappe (10) angeordnet ist.

18. Stecker nach einem der Ansprüche 15 bis 17, dadurch gekennzeichnet, daß die Abfangstelle durch eine Verformung (39) der Wandung (40) der Bohrung (14) erzeugt ist.

19. Stecker nach Anspruch 18, dadurch gekennzeichnet, daß die Verformung (39) aus einem Stopfen besteht, der aus der Wandung (40) des Bohrlochs ausschneidbar, bereichsweise in das Bohrloch (14) eindrückbar und dort festklemmbar ist.

20. Stecker nach einem der Ansprüche 1 bis 19, dadurch gekennzeichnet, daß zur Festlegung des Kabelmantels (31) im Gehäuse (10, 20) eine das Kabelende (30) umschließende Knickschutztülle (35) dient, die einen radialen Vorsprung (36) aufweist, wobei die Kappe (10) und/oder der Einsatz (20) eine komplementäre, den Vorsprung (36) aufnehmende Ausnehmung (12) besitzen.

## Claims

1. Plug for flat electrical cables with several insulated conductors (32) arranged side by side in one plane in a common cable sheath (31), mainly for use in telecommunication engineering,
with one housing (10, 20) possessing a duct (11) to accomodate the cable end (30),
said duct (11) originating in a wide initial section (12) intended to locate the cable sheath (31), and tapering towards an end section (13),
the inside width of this end section (13) being equal to the cross section of the insulated wires (32) with their conductors (34) - although stripped of the cable sheath - still carrying their full insulation (33),
and said housing (10, 20) being equipped with penetration-type contacts (41) in the end section of the duct, which contacts are aligned with the still insulated wires (32),
so that, when used, they will pierce the insulation (33) of the corresponding wire and penetrate to its conductor (34) with their cutting end (44), said cutting end being located inside the housing, and their other contact ends (42), located outside the housing (10, 20), are mounted in fixed contact points (48) in a standard uniform arrangement relative to each other, which is common to all plugs,
and characterized in
that the housing consists of a cover (10) accomodating the lead-in duct (11) on one hand, and of an insert (20) which carries the penetration-type contacts (41) and can be plugged into the cover (20) on the other;
that the end of the cover-side lead-in duct is divided into separate (15) holes (14) which accomodate the still insulated wires (32) of the cable individually;
that the cover (10), in alignment with the layout of the insulated conductor (34) in each hole (14), possesses several potential penetration points (49) for the cutting ends (44) of the penetration-type contacts, said penetration points pointing in the direction in which the insert is pushed in;
that the penetration-type contacts (41) consist of blades (41) bent to point in opposite directions in the form of a "Z", so that
the legs of this "Z" form the cutting ends (44) on one side and the contact ends (42) on the other, and
the blades can in each case be selected (according to the individual lateral offset (59) of the fixed contact positions (38) in the insert (20) with respect to the desired penetration positions (49) in the cover) from a number of blades (41) in which the "Z"-angle offset is more or less pronounced; and
that the blades (41) selected can be interchangeably placed into the insert (20) with that leg of the "Z" which forms the contact end - while the Z-Iegs which constitute the cutting end (44) will form a pattern in the insert (20) which corresponds to the type of blades selected - and form one constructional contact assembly unit with the insert (20) with which they can be forced into the selected penetration points (49) in the cover (10).

2. A plug according to Claim 1, characterised in that the potential penetration points (49) are determined by guide chambers (17) for the cutting ends (44) in the cover (10), which point in the direction (50) in which the insert (20) is pushed in.

3. A plug according to Claim 1 or Claim 2, characterised in that, when the insert (20) is in its assembled position in the cover (10), the contact positions (48) for the blades (41) are arranged in one or several rows (60) in the insert, said rows running parallel to the holes (14) in the cap (20) which accomodate the still insulated wires (32).

4. A plug according to any of Claims 1 to 4, and characterised in that a given contact position (48) in the insert (20) is allocated a certain number of potential penetration points (49), arranged in the same location plane (61), in the cover.

5. A plug according to Claim 3 or Claim 4, and characterized in that the location plane (61) of the potential penetration points (49) in the cap (10) is perpendicular to the direction of the holes which accomodate the still insulated conductors (14).

6. A plug according to any of Claims 1 to 5, and characterized in that prior to the installation of the insert (20) with its blades (41) in the cover (10), the holes (14) across from the guide ducts (17) in which they terminate possess a closed wall, which can be pierced only upon assembly by those Z-Iegs (44) of the blades (41) which constitute the cutting end.

7. A plug according to any of Claims 1 to 6, and characterised in that the insert (20) possesses a recess (23) on that side which, in the assembled state, faces the cover (20), said recess housing the various Z-shaped offsets (41) of the blades (41) as selected in the individual application.

8. A plug according to any of Claims 1 to 7, and characterised in that the insert (20) and more specifically, its recess (23) possesses support points (25) which may support the blades (41) with the various Z-shaped offsets (43).

9. A plug according to Claim 8, and characterised in that the support points (25) consist of thrust faces (25) underpinning the Z-shaped offset (43) in the direction (61) in which the blades (62) are inserted.

10. A plug according to Claim 8, and characterised in that the support faces consist of lateral shoulder faces (26) accompanying the initial areas of the Z-Iegs which adjoin the offset (43).

11. A plug according to any of Claims 1 to 11, and characterised in that the Z-shaped blades (41) can be inserted, from the side facing the cover, into the insert (20) in the same direction (62) in which (50) the insert (20) can later be inserted into the cover (10).

12. A plug according to any of Claims 1 to 11, and characterized in that the insert (20) consists of an assembly part (21) engaged in the cover (10) and a core part determining the external contact positions (48) for the Z-shaped blades.

13. A plug according to Claim 12, and characterised in that the assembly part (21) can be connected to the cover (10) by means of notching elements (53, 54, 55, 56).

14) A plug according to Claim 12 or 13, and characterised in that the core (22) possesses grooves (27) running in the direction (62) in which the blades (41) are inserted, said grooves possessing an undercut T-section layout to accomodate the "Z".legs (42) forming the contact ends.

15. A plug according to any of Claims 1 to 14, and characterized in that the still insulated conductors (32) are provided with mechanical stress relief (39) in that part of the cover (10) which is located between the selected penetration point (49) of the cutting end (44) of the knife (41) and the locating point (12, 36) of the cable sheath (31).

16. A plug according to Claim 15, and characterised in that the stress relief points (39) of the individual insulated conductors (32) are located at the point of transition from the lead-in duct (11) into the guide chamber (17) area.

17. A plug according to Claims 15 or 16, and characterized on that the stress relief point (39) is located in a blind hole (38) in the cover (10), said blind hole openings towards the insert (20).

18. A plug according to any of Claims 15 to 17, and characterised in that the mechanical stress relief point takes the form of a deformation (39) in the wall (40) of the hole.

19. A plug according to any of Claims 18, and characterised in that the deformation (39) takes the form of a plug which can be cut from the wall (40) of the hole and can partly be forced into the hole (14) and jammed there.

20. A plug according to any of Claims 1 to 19, and characterised in that the cable sheath (31) is secured in the housing (10, 20) by a reinforcing sleeve (35) enclosing the end of the cable (30), said reinforcing sleeve possessing a radially projecting extension (36) accomodated in a complementary recess (12) in the cover (10) and/or insert (20).

## Revendications

1. Fiche pour câbles plats électriques à plusieurs brins (32), disposés en nappe les uns à côté des autres, dans une gaine de câble commune (31), destinée en particulier à la technique des télécommunications,
comprenant un boîtier (10, 20) avec un canal (11) pour recevoir l'extrémité du câble (30),
ledit canal (11) - en partant d'une partie initiale large (12), servant à fixer la gaine du câble (31) s'amincissant vers sa partie terminale (13),
dont (13) le diamètre intérieur correspond à la section des brins (32) dépourvus de gaine, mais portant encore l'isolation complète (33) sur leurs conducteurs (34),
et, à l'intérieur du boitier (10, 20), étant disposés, dans la partie terminale du canal, des contacts à pénétration (41), alignes sur les brins non dénudés (32),
lesquels (41), en cas d'utilisation, passent, de leur bout coupant (44) se trouvant à l'intérieur du boîtier, à travers l'isolation de brin correspondante (33), en arrivant jusqu'au conducteur du brin (34), et
lesquels sont disposés, avec l'autre bout de contact (42) se trouvant à l'extérieur du boîtier (10, 20), en des points de contact (48), qui, pour toutes les fiches, présentent toujours la même disposition uniforme entre eux,
caractérisée en ce que
le boîtier est composé, d'une part, d'un capot (10) contenant le canal d'entrée (11), et, d'autre part, d'un insert (20) portant les contacts à pénétration (41) et enfichable dans le capot (10),
en ce que la partie terminale du canal d'entrée (11) se trouvant du côté du capot est subdivisée en forures (14), séparées les unes des autres, lesquelles sont destinées à recevoir les brins non dénudés (32) du câble, chacun pris isolément,
en ce que le capot (10) possède - alignés sur la disposition des conducteurs des brins (34) dans chaque forure (14) - plusieurs points de perçage facultatifs (49), orientés dans le sens d'enfichage de l'insert, pour les bouts coupants (44) des contacts à pénétration (41),
en ce que les contacts à pénétration (41) consistent en des couteaux coudés en Z (41
dont les branches à Z forment, d'un côté, les bouts coupants (44) et, de l'autre, les bouts de contact (42), et
lesquels - conformément au déport latéral (59) existant entre les points de contact (38) dans l'insert (20) et les points de perçage (49) désirés dans le capot (10) - peuvent être choisis, selon le cas, dans un ensemble de couteaux (41) coudés en Z à degrés différents (43), et
en ce que les couteaux choisis (41) peuvent être introduits, de façon interchangeable, avec leurs branches à Z formant les bouts de contact (42), dans l'insert (20), en créant, avec leurs branches à Z formant les bouts coupants (44), dans l'insert (20) un dessin de disposition correspondant à la sélection des couteaux, et qu'ils peuvent, sous forme de rangée de contacts constituant une seule unité modulaire, être emboîtés avec l'insert (20) dans les points de perçage choisis (48) se trouvant dans le capot (10).

2. Fiche suivant la revendication 1, caractérisée en ce que les points de perçage facultatifs (49) sont destinés, par des chambres de guidage (17), aux bouts coupants (44) dans le capot (10), qui sont dirigés dans le sens d'enfichage (50) de l'insert (20).

3. Fiche suivant la revendication 1 ou 2, caractérisée en ce que - en état de montage de l'insert (20) dans le capot (10) - les points de contact (48) pour les couteaux (41) sont disposés en une ou plusieurs rangées (60) dans l'insert, qui sont parallèles aux forures (14) prévues dans le capot (20) et destinées à recevoir les brins non dénudés (32).

4. Fiche suivant une des revendications 1 à 3, caractérisée en ce que à un point de contact déterminé (48) se trouvant dans l'insert (20) est attribué un ensemble de points de perçage facultatifs (49) réalisés sur le même plan de disposition (61) dans le capot.

5. Fiche suivant la revendication 3 ou 4, caractérisée en ce que le plan de disposition (61) des points de perçage facultatifs (49) dans le capot (10) est perpendiculaire par rapport à la direction suivie par les forures (14) destinées à recevoir les brins non dénudés (32).

6. Fiche suivant une des revendications 1 à 5, caractérisée en ce que - avant d'effectuer le montage de l'insert équipé de couteaux (41) dans le capot (10) - les forures (14) présentent, en face des chambres de guidage (17) y débouchant, une paroi close (18), qui ne pourra être percée qu'au moment du montage des branches à Z (44) des couteaux (41) formant les bouts coupants.

7. Fiche suivant une des revendications 1 à 6, caractérisée en ce que l'insert (20) présente, du côté adjacent au capot (10) en état de montage, un évidement (23), où sont logés les différents coudes en Z (43) des couteaux (41), conformément à la sélection de ces derniers.

8. Fiche suivant une des revendications 1 à 7, caractérisée en ce que l'insert (20), en particulier l'évidement (23) s'y trouvant, possède des points d'appui (25), auxquels il est possible d'appuyer les couteaux (41) avec les différents coudes en Z (43).

9. Fiche suivant la revendication 8, caractérisée en ce que les points d'appui (25) sont constitués par des surfaces d'about (25) soutenant le coude en Z (43) dans le sens d'enfichage (62) des couteaux (41).

10. Fiche suivant la revendication 8, caractérisée en ce que les surfaces d'appui sont constituées par des surfaces d'épaulement latérales (26), qui accompagnent les parties initiales des branches à Z (44) s'attachant au coude (43).

11. Fiche suivant une des revendications 1 à 10, caractérisée en ce que les couteaux en Z (41) peuvent être fichés, du côté adjacent au capot (10), dans l'insert (20) dans la même direction (62), dans laquelle (50) l'insert (20) pourra être ultérieurement introduit dans le capot (10) en vue d'effectuer des opérations de montage.

12. Fiche suivant une des revendications 1 à 11, caractérisée en ce que l'insert (20) consiste en un élément de montage (21) entrant dans le capot (10) et en un élément central (22) déterminant les points de contact (48), disposés à l'extérieur, pour les couteaux en Z (41).

13. Fiche suivant la revendication 12, caractérisée en ce que l'élément de montage (21) peut être joint au capot (10) au moyen de crans d'arrêt (53, 54, 55, 56).

14. Fiche suivant la revendication 12 ou 13, caractérisée en ce que l'élément central (22) présente des rainures (27) dirigées dans le sens d'enfichage (62) des couteaux (41), pourvues d'un profilé en T contre-dépouillé pour y loger les branches à Z formant les bouts de contact (42).

15. Fiche suivant une des revendications 1 à 14, caractérisée en ce que les brins non dénudés (32) sont pris isolément de façon mécanique (39) dans le capot (10), à savoir dans le tronçon qui se trouve entre le point de perçage choisi (49) pour le bout coupant (44) du couteau (41) et le point de fixation (12, 36) de la gaine du câble (31).

16. Fiche suivant la revendication 15, caractérisée en ce que les points de prise (39) des différents brins (32) sont disposés au point de transition du canal d'entrée (11) passant au champ où se trouvent les chambres de guidage (17).

17. Fiche suivant la revendication 15 ou 16, caractérisée en ce que le point de prise (39) est disposé dans un trou borgne (38) ouvert dans la direction de l'insert (20) et se trouvant dans le capot (10).

18. Fiche suivant une des revendications 15 à 17, caractérisée en ce que le point de prise est réalisé par une déformation (39) de la paroi (40) de la forure (14).

19. Fiche suivant la revendication 18, caractérisée en ce que la déformation (39) consiste en un bouchon, qui peut être découpé de la paroi (40) de la forure, emboîté partiellement dans la forure (14) et serré dans celle-ci.

20. Fiche suivant une des revendications 1 à 19, caractérisée en ce que, pour fixer la gaine du câble (31) à l'intérieur du boîtier (10, 20), il est prévu un passe-câble anticoque (35), qui présente une saillie radiale (36), le capot (10) et/où l'insert (20) étant muni d'un creux complémentaire (12) où la saillie (36) est introduite.
